# EUROPÄISCHE PATENTSCHRIFT

(11) **EP 1 538 108 B1**
(45) Veröffentlichungstag und Bekanntmachung des Hinweises auf die Patenterteilung: **04.04.2007**
(21) Anmeldenummer: 04450205.2
(22) Anmeldetag: 05.11.2004
(51) Int. Cl.: B65D 83/14, B05B 9/08

(54) **Abdeckung für das Ausgabeende einer Druckdose**
Cover for the delivery end of an aerosol can
Capot pour la côté de distribution d'une bombe aérosol

(30) Priorität: 03.12.2003 AT 8652003
(43) Veröffentlichungstag der Anmeldung: 08.06.2005
(73) Patentinhaber: HR-Plastik Hoder Reinhard Kunststofftechnik, 2401 Fischamend (AT)
(72) Erfinder: Hoder, Reinhard, 1160 Wien (AT)
(74) Vertreter: Rippel, Andreas

(56) Entgegenhaltungen:
- WO-A-01/64549
- DE-U1- 29 713 052
- GB-A- 2 028 780
- US-A- 4 353 483

## Beschreibung

Die Erfindung bezieht sich auf eine Abdeckung für das Ausgabeende einer Druckdose für unter Druck auszubringende Substanzen, mit einem mit der Druckdose fest zu verbindenden Abdeckungskörper und einem mit diesem lösbar verbundenen, über einer Ausgabeöffnung angeordneten Deckel, entsprechend dem Oberbegriff des Anspruches.

Bekannte Abdeckungen werden maschinell mittels eines Druckstempels auf die Druckdose aufgepreßt, wozu für den Druckstempel eine Anlagefläche auf dem Abdeckungskörper erforderlich ist.

In der DE 297 13 052 U1 ist eine solche Abdeckung beschrieben, bei welcher der Deckel sich im wesentlichen über den gesamten Abdeckungskörper erstreckt und vertikal einfederbar auf dem Abdeckungskörper angebracht ist. Die federnden Stützen des Deckels können vor Gebrauch der Druckdose abgerissen werden, sodaß ein Zugang zu deren Ventil möglich ist. Dadurch kann kontrolliert werden, ob die Dose bereits in Gebrauch war, es wird eine sogenannte Qualitätssicherung erreicht. Nach dem Abreißen der Stützen ist eine Befestigung des Deckels nicht möglich.

Bei anderen bekannten Abdeckungen wird der Deckel auf den Abdeckungskörper aufgerastet, eine Qualitätssicherung ist dadurch nicht möglich.

In der WO 01/64549 A ist eine Abdeckung für eine Aerosoldose mit den Merkmalen des Oberbegriffes des Anspruches beschrieben, bei der eine Wiederbefestigung des Deckels ebenfalls nicht möglich ist.

Die Erfindung hat es sich zum Ziel gesetzt, eine Abdeckung der eingangs genannten Art zu schaffen, bei welcher der Deckel nach dem Abreißen der Laschen auf dem Abdeckungskörper befestigt werden kann.

Erreicht wird dies dadurch, dass der Deckel eine nach außen ragende, in einer Aussparung eines rund um den Deckel verlaufenden Wulstes liegende Grifflasche besitzt, die eine Öffnung aufweist, in die ein am Abdeckungskörper befindlicher Zapfen einsteckbar ist.

Nachstehend ist die Erfindung anhand eines in den Zeichnungen dargestellten Ausführungsbeispieles näher beschrieben, ohne jedoch auf dieses Beispiel beschränkt zu sein. Dabei zeigen:
Fig. 1 eine Draufsicht auf eine erfindungsgemäße Abdeckung;
Fig. 2 einen Schnitt nach der Linie B-B in Fig. 1;
Fig. 3 einen Schnitt nach der Linie C-C in Fig. 1;
Fig. 4 das Detail E in Fig. 1;
Fig. 5 das Detail D in Fig. 3.

Gemäß den Zeichnungen besteht eine Abdeckung für das Ausgabeende einer Druckdose für unter Druck auszubringende Substanzen aus einem Abdeckungskörper 1 und einem in einer Ausgabeöffnung 5 liegenden Deckel 2. Der Abdeckungskörper 1 ist außen mit einem Gewinde 3 versehen, um ihn in eine Spritzpistole einschrauben zu können. Zur Handhabung beim Einschrauben sind Handgriffe 4 vorgesehen.

Die Ausgabeöffnung 5 wird durch einen Zylinder 6 begrenzt. Außerhalb des Zylinders 6 befindet sich ein Hohlraum 7, in den bei aufgepreßter Abdeckung das Ende der Druckdose hineinragt. Um den Deckel 2 herum besitzt der Abdeckungskörper 1 einen erhöhten Wulst 8, der als Anlage für den Druckstempel beim Aufpressen der Abdeckung auf die Druckdose dient.

Der Deckel 2 überdeckt nur die Ausgabeöffnung 5 und ist mit dem Abdeckungskörper 1 über Abreißlaschen 9 verbunden. Diese, insbesonders aus den Fig. 4 und 5 ersichtlichen, Abreißlaschen 9 liegen in der Ausgabeöffnung 5 und sind äußerst dünn. Im Ausführungsbeispiel haben sie eine Höhe H von etwa 0,5mm und eine Breite B von etwa 0,6mm.

Der Deckel 2 besitzt eine Grifflasche 10, die in einer Aussparung 11 des Wulstes 8 verläuft. Mittels dieser Grifflasche 10 kann der Deckel 2 vor Ingebrauchnahme der Druckdose entfernt werden. Dabei werden die Abreißlaschen 9 abgerissen. Es ist somit ersichtlich, ob die Druckdose bereits in Gebrauch war.

Zwischen dem Rand des Deckels 2 und dem inneren Rand der Ausgabeöffnung 5 besteht ein geringer Abstand. Bei undichtem Ventil kann daher die Dose ausgasen, ohne daß die Abdeckung weggeschleudert wird.

Damit der Deckel 2 nach dem Abreißen der Abreißlaschen 9 wieder auf dem Abdeckungskörper 1 befestigt werden kann ist auf der Grifflasche 10 eine Öffnung 12 und auf der gegenüberliegenden Seite der Aussparung 11 am Abdeckungskörper 1 ein Zapfen 13 vorgesehen. Der Deckel 2 kann daher durch Einstecken des Zapfens 13 in die Öffnung 12 oberhalb der Ausgabeöffnung 5 befestigt werden.

Im Rahmen der Erfindung sind zahlreiche Abänderungen möglich. So kann z.B. die Anzahl der Abreißlaschen 9, die beim gezeichneten Ausführungsbeispiel vier beträgt, verändert werden. Auch könnte der Zapfen 13 in der Aussparung 11 angeordnet sein.

## Patentansprüche

1. Abdeckung für das Ausgabeende einer Druckdose für unter Druck auszubringende Substanzen, mit einem mit der Druckdose fest zu verbindenden Abdeckungskörper (1) und einem mit diesem lösbar verbundenen, über einer Ausgabeöffnung (5) angeordneten Deckel (2), der über ebenfalls in der Ausgabeöffnung (5) liegende Abreißlaschen (9) mit dem Abdeckungskörper (1) verbunden ist und nur die Ausgabeöffnung (5) überdeckt, **dadurch gekennzeichnet, dass** der Deckel (2) eine nach außen ragende, in einer Aussparung (11) eines rund um den Deckel verlaufenden Wulstes (8) liegende Grifflasche (4) besitzt, die eine Öffnung (12) aufweist, in die ein am Abdeckungskörper (1) befindlicher Zapfen (13) einsteckbar ist.

## Claims

1. A covering for the delivery end of an aerosol can for substances which are to be delivered under pressure, with a covering body (1) which is to be securely connected to the aerosol can, and with a cover (2) which is detachably connected thereto and is arranged over an outlet opening (5), said cover (2) being connected with the covering body (1) by means of tear-off tabs (9), which likewise lie in the outlet opening (5), and only covering the outlet opening (5), **characterised in that** the cover (2) has an outwardly projecting grip tab (4) lying in a recess (11) of a bead (8) which runs all around the cover, said grip tab (4) having an opening (12) into which a pin (13) which is situated on the covering body (1) is able to be inserted.

## Revendications

1. Recouvrement pour l'extrémité de distribution d'une boîte sous pression, pour des substances à expulser sous pression, avec un corps de recouvrement (1) susceptible d'être relié fixement avec la boîte sous pression, et avec un couvercle (2) relié de façon amovible avec ce dernier, disposé au-dessus d'un orifice de distribution (5), qui est relié avec le corps de recouvrement (1) par l'intermédiaire de pattes déchirables (9) également situées dans l'orifice de distribution (5) et qui recouvre uniquement l'orifice de distribution (5),
**caractérisé en ce que**
le couvercle (2) comporte une patte de préhension (4) saillant vers l'extérieur, placée dans un évidement (11) d'un bourrelet (8) s'étendant tout autour du couvercle, qui comporte un orifice (12), dans lequel un tenon (13) qui se trouve sur le corps de recouvrement (1) est susceptible d'être inséré.
